# FASCICULE DE BREVET EUROPEEN

(11) **EP 2 361 169 B1**
(45) Date de publication et mention de la délivrance du brevet: **26.03.2014**
(21) Numéro de dépôt: 09768139.9
(22) Date de dépôt: 04.11.2009
(51) Int. Cl.: B25D 1/12, B25D 1/02, B25G 1/01, B25H 7/04

(54) **OUTIL DE FRAPPE MULTI-USAGES A MÉCANISME ABSORBANT L'ÉNERGIE TRANSMISE AU MOYEN DE PRÉHENSION**
MEHRZWECKSCHLAGWERKZEUG MIT EINEM MECHANISMUS ZUR AUFNAHME DER AUF DAS GREIFMITTEL ÜBERTRAGENEN ENERGIE
MULTIPURPOSE STRIKING DEVICE WITH A MECHANISM FOR ABSORBING THE ENERGY TRANSMITTED TO THE GRIPPING MEANS

(30) Priorité: 22.12.2008 FR 0858951
(43) Date de publication de la demande: 31.08.2011
(73) Titulaire: Etablissements Boehm & Cie, 42480 La Fouillouse (FR)
(72) Inventeur: BOEHM, Jean-Louis, F-42330 Chamboeuf (FR); DREVON, Arnaud, 69009 Lyon (FR)
(74) Mandataire: Dupuis, François
(86) Numéro de dépôt international: PCT/FR2009/052127
(87) Numéro de publication internationale: WO 2010/072931

(56) Documents cités:
- EP-B- 0 008 574
- US-A- 6 128 977
- US-B1- 6 928 899

## Description

L'invention se rattache au secteur technique des outils de frappe à main qui peuvent être utilisés à des fins diverses. Ce sont des outils à simple frappe pour enfoncer un produit quelconque dans un support en matériaux divers. Ce peut être des outils de marquage sur un produit. Ce peut être des outils pour découper du type emporte-pièces.

Il est par ailleurs connu dans d'autres fonctionnalités par exemple de serrage-desserrage d'avoir des clés à main et plus précisément des clés à douilles réceptionnant des gammes de douilles de formes, dimensions et empreintes variées susceptibles d'assurer la fonction de serrage-desserrage dans de bonnes conditions.

L'invention vise spécifiquement les outils de frappe à main pour lesquels de nombreux problèmes demeurent.

Il y a tout d'abord un problème de sécurité lors de la frappe pour ne pas blesser la main de l'opérateur engendrant par exemple l'utilisation de garde pour outil de frappe à main en matériau élastomère tel que décrit dans le brevet FR 2431352. Ce type de garde est bien courant et donne une protection en cas de ripage de la tête de l'outil de frappe. Ce type de garde est intéressant, mais demeure limité à un emploi spécifique.

On connait par le brevet US 6.928899 un outil pour frappe multi-usages selon le préambule de la revendication 1. Le brevet US 6128 977 est cité pour information.

Un autre problème réside dans la détérioration de la tête de frappe de ces types d'outils de frappe à main, et ce dans les différentes applications précitées citées à titre non limitatif, nécessitant un changement complet d'outil.

Malgré certains traitements de surface, les têtes de frappe des outils sont détériorées, ce qui facilite les effets de ripage et donc de blessures. De ce fait, en cas de détérioration trop forte, la seule solution consiste à changer l'outil dans son ensemble, ce qui entraine des coûts conséquents.

Un autre problème réside dans l'effet de .rebondissement et de l'effet vibratoire de l'outil après frappe de part la réaction de contre-poussée suite à la force de frappe, ce qui peut générer des imprécisions lors de la frappe et des accidents. Ce phénomène peut être gênant pour l'utilisateur, et en particulier au plan musculaire.

Face à cette diversité de problèmes posés, qui sont tous étroitement combinés avec des effets cumulatifs pénalisants, la démarche du demandeur a donc été de rechercher un nouveau type d'outil de frappe à main qui soit plus sécurisé pour l'opérateur, qui soit adaptable selon les besoins et applications avec une tête de frappe amovible pour être remplacée et/ou jetée en fonction du moyen de frappe, de la détérioration de l'aire de frappe.

Un autre but recherché était d'améliorer la sécurité physique de l'opérateur en éloignant sa prise de main par rapport au corps de l'outil en l'éloignant de la zone de frappe.

Après différents travaux de recherche en tenant compte de l'ensemble des contraintes précitées, une solution a été apportée qui répond aux différents problèmes posés.

Selon l'invention, un outil de frappe multi-usages est prévu avec les caractéristiques de la revendication 1.

Ainsi, l'outil de frappe multi-usages est remarquable en ce qu'il comprend un mécanisme absorbant d'énergie transmise au moyen de préhension, ledit mécanisme comprenant un moyen de rappel élastique, qui est assemblé avec le corps support, la poignée, et la tête interchangeable pour constituer une base commune et étant susceptible ensuite de recevoir des moyens complémentaires s'intégrant à cette base selon les applications concernées, et en ce que la poignée est agencée avec une partie intérieure épaulée dont la face supérieure constitue l'appui d'un moyen élastique ayant une fonction absorbante d'énergie transmise à la poignée et limitant ainsi les vibrations et en ce que la tête de frappe interchangeable comprend une partie centrée dans la bague et un appendice s'engageant dans un alésage intérieur du corps.

Ces caractéristiques et d'autres encore ressortiront bien de la suite de la description.

Pour fixer l'objet de l'invention illustrée d'une manière non limitative aux figures des dessins où :
- la figure 1 est une vue éclatée en perspective avant montage des éléments constitutifs de l'outil de frappe comprenant le mécanisme absorbant d'énergie avec ses éléments constitutifs essentiels avant réception de l'outil selon les applications considérées, un mandrin pour emporte-pièce étant représenté à titre d'exemple.
- la figure 2 est une vue en perspective de l'outil de frappe selon l'invention dans son application emporte-pièces.
- la figure 3 est une vue en plan de l'outil selon la figure 2.
- la figure 4 est une vue en coupe transversale selon la ligne A-A de la figure 3 de l'outil de frappe à main dans sa version montée, avec emporte pièce.
- la figure 5 est une vue en coupe selon la ligne F-F de la figure 4.
- La figure 6 est une vue en coupe selon la ligne H-H de la figure 4
- la figure 7 est une vue en perspective éclatée de l'outil de frappe selon l'invention dans son application de marquage.
- La figure 8 est une vue en plan de l'outil selon la figure 7.
- la figure 9 est une vue en coupe transversale selon la ligne B-B de la figure 8 de l'outil de frappe à main dans sa version montée.
- la figure 10 est une vue en perspective éclatée et de dessus montrant l'outil de frappe à main dans sa version emporte-pièce à titre d'exemple pour en illustrer les caractéristiques de montage.

Afin de rendre plus concret l'objet de l'invention, on le décrit maintenant d'une manière non limitative illustrée aux figures des dessins.

L'outil de frappe multi-usages selon l'invention est référencé dans son ensemble par (O) et il comprend un mécanisme absorbant l'énergie transmise au moyen de préhension. Ce mécanisme comprend quatre éléments principaux, à savoir un corps support (1), une poignée (2), un moyen de rappel élastique (3) et une tête interchangeable (4), ces quatre éléments étant assemblés pour constituer une base commune et étant susceptibles ensuite de recevoir des moyens complémentaires s'intégrant à cette base selon les applications concernées. La figure 1 illustre ainsi la base commune précitée, avec la mise en place à titre d'exemple d'un mandrin d'emporte-pièce.

L'outil de frappe comprend un corps cylindrique (1) avec dans sa partie basse une partie épaulée (1a) de plus grand diamètre que la partie supérieure (1b) de manière à autoriser le positionnement et l'appui d'une bague (2a) associée et conformée avec la partie poignée. Le corps cylindrique (1) présente un alésage (1c) traversant, la partie épaulée (1a) étant d'un diamètre sensiblement supérieur à la partie sous-jacente (1c1). En outre, le corps (1) présente un rainurage (1d) sur toute la hauteur de la partie (1b) ayant une fonction anti-rotation, comme il sera exposé par la suite. Ce corps est réalisé en tout matériau approprié.

La partie poignée (2) comprend une bague (2a) de centrage et de fixation sur le corps et est agencée intérieurement avec un épaulement intérieur (2b) et une encoche (2c), celle-ci étant susceptible de pénétrer dans la rainure (1d) formée sur le corps. La partie intérieure épaulée (2b) vient donc entourer la partie supérieure (1b) du corps (1), et elle définit sur sa face (2d) supérieure horizontale un plan d'appui d'un moyen élastique (3) ayant une fonction absorbante d'énergie, transmise à la poignée et limitant les vibrations.

La poignée (2) se prolonge à l'arrière par un bras (2e) en incluant le cas échéant une zone d'appui (5) en matériau souple, apte au confort de la main de l'opérateur, dans une version manuelle. Cette poignée créée donc une partie de .préhension déportée par rapport au corps (1) et à la tête de frappe (4) évitant ou limitant considérablement les effets vibratoires lors de la frappe. Dans une version d'utilisation robotisée de l'outil de frappe, la partie bras (2e) peut être saisie par tout moyen de préhension. La poignée (2) est par exemple monobloc et est réalisée en tout matériau approprié générant souplesse, confort et ergonomie. Dans sa longueur, le bras (2e) de la poignée peut présenter un ou des logements (2f) pour la réception d'une clé coudée (6) à pans du type de celle connue sous la marque ALEN avec six pans pour coopérer avec des moyens de vissage et de liaison (7) qui seront exposés par la suite.

Le moyen élastique (3) est par exemple du type ressort à vagues, ressort de compression de type hélicoïdal ou tout moyen équivalent du type bague élastomère ou similaire assurant la même fonction de compression. Le moyen élastique (3) prend appui sur la portée (2d) de la bague de la poignée. La tête de frappe (4), qui est destinée à être interchangeable pour tenir compte de sa détérioration, comprend une partie médiane (4a) centrée dans la bague (2a) en venant en appui et en compression sur le moyen élastique (3). La tête de frappe (4) comprend en outre un appendice (4b) cylindrique susceptible d'être engagé dans l'alésage intérieur (1c) du corps (1). Ladite tête vient donc en appui élastique sur le moyen (3) absorbeur d'énergie et par sa face (4e) sur la face supérieure (1f) du corps. Ainsi la tête de frappe est en appui direct sur le corps pour la transmission intégrale de la puissance de frappe. La partie supérieure (4d) de la tête subit par exemple un traitement de surface qui lui permet de recevoir les coups donnés par une masse ou similaire. Ainsi, le concept de tête interchangeable permet de réaliser une gamme de têtes avec des caractéristiques techniques différentes.

Pour éviter tout échappement inopiné de la tête de frappe, celle-ci peut être maintenue dans la bague (2a) de la poignée avec une certaine liberté de mouvement par appui sur le moyen élastique, tout en étant retenue par le haut par un clipsage de retenue. La tête de frappe peut néanmoins être enlevée en fonction des besoins de changement.

On souligne que lors de la frappe, l'accélération verticale que subit l'ensemble du corps (1) et tête (4) provoque la compression du moyen élastique (3) et donc un mouvement relatif par rapport à la bague (2a) de la poignée (2).

L'outil de frappe ayant été décrit dans ses moyens principaux de base, il convient maintenant en se référant aux figures des dessins de décrire à titre non limitatif deux exemples d'application de l'invention.

La première application de l'invention vise les emporte-pièces pour découper des disques, pastilles, rondelles par exemple sur des supports en matériau métallique ou autres.

L'outil de frappe inclut alors trois pièces complémentaires, à savoir un mandrin (8) qui vient s'adapter et se fixer autour de la partie épaulée (1a) formée sur le corps, une ou des vis (7) de liaison assurant radialement le serrage de l'ensemble. Le mandrin est du type connu dans le brevet FR 2807692 appartenant au demandeur. Le mandrin comprend une pluralité de gradins (8a) de diamètre progressif avec des formes complémentaires décrites dans ce brevet pour permettre la fixation d'outil coupant (9) connu en soi.

Dans une mise en oeuvre par exemple le mandrin (8) est vissé sur le corps en permettant d'une part son engagement par sa partie centrale supérieure évidée (8b) autour de la portée cylindrique (1a) avec une vis de liaison (7) et d'autre part pour le vissage de l'extrémité profilée (1h) dans le taraudage (8c) prévue à cet effet dans le mandrin.

En raison de la nature de l'application, il est prévu à la fois sur le corps (1) et sur la bague (2a) de la poignée des ouvertures (1n) et (2m) pour l'évacuation des déchets de coupe de matériaux. Ceux-ci remontent en effet dans le corps de l'outil et sont évacués radialement. L'orientation de ces ouvertures (1n) et (2m) sera fonction de l'application de l'outil de frappe.

En se référant à la seconde application de marquage, le corps cylindrique reçoit intérieurement l'outil de marquage (10) dont l'extrémité présente la marque. Une ou des vis (7) disposées dans des formes sur la partie épaulée (1a) extrême du corps assurent le serrage en position.

Sans sortir du cadre de l'invention, le corps peut être aménagé de manière complémentaire en fonction des applications. Par exemple, le corps peut être aménagé pour permettre le passage d'une tige dans l'utilisation d'un compas coupant (brevet FR 2788459).

Les avantages ressortent bien de l'invention. On souligne la capacité multi usages de l'outil de frappe comprenant un mécanisme absorbant l'énergie transmise au moyen de préhension, son adaptabilité à répondre aux besoins, la meilleure sécurité pour l'opérateur pour lequel sa prise de main et sa préhension en général est déportée par la poignée hors du champ de frappe. On souligne aussi l'interchangeabilité de la tête de frappe en fonction des besoins et de son état de surface.

On souligne également la quasi suppression des vibrations absorbées transmis à la main de l'opérateur, puisque celle-ci se trouve éloignée de la zone de frappe.

Un autre avantage important de l'invention notamment dans l'application emporte-pièces réside dans le fait que l'on a réduit la masse en mouvement grâce au déport de la prise en main de l'outil. En conséquence, la puissance transmise à l'outil est supérieure grâce à cet agencement.

Par ailleurs, la suppression ou quasi suppression des vibrations permet également d'obtenir une découpe ou un marquage selon les applications, de meilleure qualité, du fait de la limitation du rebond de la surface d'appui de l'emporte-pièce ou du moyen de marquage sur le support travaillé. L'efficacité de l'amortissement n'est pas lié à la force manuelle de tenue de l'outil.

On obtient aussi une meilleure tenue de l'ensemble lors de la frappe. Les matériaux utilisés constitutifs des composants sont choisis en fonction des applications.

On souligne enfin un avantage indirect mais pratique qui est le rangement de la clé coudée (6) de serrage-desserrage des vis de liaison à l'intérieur du bras de la poignée, en débordant partiellement par son petit côté (6a) et s'incrustant dans la face arrière de la poignée.

## Revendications

1. Outil de frappe multi-usages qui comprend un corps support (1), une poignée (2), et une tête interchangeable (4), où le corps cylindrique (1) présente dans sa partie basse une partie épaulée (1a) de plus grand diamètre que sa partie supérieure (1b) de manière à autoriser le positionnement et l'appui d'une bague (2a) associée et conformée avec la poignée (2), et où ladite tête de frappe (4) est en appui direct sur le corps (1) pour lui transmettre l'intégralité de la puissance de frappe et où la poignée (2) se prolonge à l'arrière par un bras, **caractérisé en ce que** l'outil de frappe comprend un mécanisme absorbant d'énergie transmise au moyen de préhension, ledit mécanisme comprenant un moyen de rappel élastique (3), qui est assemblé avec le corps support (1), la poignée (2), et la tête interchangeable (4) pour constituer une base commune et étant susceptible ensuite de recevoir des moyens complémentaires s'intégrant à cette base selon les applications concernées, et **en ce que** la poignée est agencée avec une partie intérieure épaulée (1a) dont la face supérieure (2d) constitue l'appui d'un moyen élastique (3) ayant une fonction absorbante d'énergie transmise à la poignée et limitant ainsi les vibrations et **en ce que** la tête de frappe interchangeable comprend une partie centrée dans la bague et un appendice s'engageant dans un alésage intérieur du corps.

2. Outil de frappe selon la revendication 1, **caractérisé en ce que** le corps cylindrique (1) présente un alésage (1c) traversant avec la partie épaulée (1a) étant d'un diamètre supérieur à la partie sous jacente de (1c1), le corps présentant un rainurage (1d) sur toute la hauteur de la partie (1b) ayant une fonction anti-rotation .

3. Outil de frappe selon la revendication 2, **caractérisé en ce que** la partie poignée (2) comprend une bague (2a) de centrage et de fixation sur le corps et est agencée intérieurement avec un épaulement intérieur (2b) et une encoche (2c), celle-ci étant susceptible de pénétrer dans la rainure (1d) formée sur le corps, et **en ce que** la partie intérieure épaulée (2b) vient entourer la partie supérieure du corps (1), et définit sur sa face (2d) supérieure horizontale un plan d'appui d'un moyen élastique (3) ayant une fonction absorbante d'énergie transmise à la poignée en limitant les vibrations.

4. Outil de frappe selon la revendication 1, **caractérisé en ce que** dans sa longueur le bras de la poignée (2e) peut présenter un ou des logements (2f) pour la réception d'une clé coudée (6) à pans.

5. Outil de frappe selon la revendication 1, **caractérisé en ce que** le moyen élastique (3) est du type ressort à vagues, ou tous type de moyen assurant par la fonction compression.

6. Outil de frappe selon la revendication 1, **caractérisé en ce que** la tête de frappe (4), qui est destinée à être interchangeable pour tenir compte de sa détérioration, comprend une partie médiane (4a) centrée dans la bague (2a) en venant en appui et en compression sur le moyen élastique, et **en ce que** l'appendice (4b) est cylindrique, et **en ce que** ladite tête vient en appui élastique sur le moyen (3) et par sa face (4e) sur la face supérieure (1f) du corps.(1).

7. Outil de frappe selon la revendication 1, **caractérisé en ce que** dans l'application emporte-pièces, il inclut trois pièces complémentaires, à savoir un mandrin (8) qui vient s'adapter et se fixer autour de la portée (1a) formée sur le corps, une ou des vis (7) de liaison assurant radialement le serrage de l'ensemble, et un outil coupant (9).

8. Outil de frappe selon la revendication 7, **caractérisé en ce que** sur le corps (1) et sur la bague (2a) de la poignée sont prévues des ouvertures (1n) et (2m) pour l'évacuation des déchets de coupe de matériaux.

9. Outil de frappe selon la revendication 1, **caractérisé en ce que** dans son application au marquage le corps cylindrique reçoit intérieurement un outil de marquage (10) dont l'extrémité présente la marque, une ou des vis (7) disposés dans des formes sur la collerette extrême du corps assurant le serrage en position.

## Patentansprüche

1. Schlagwerkzeug zum multiplen Einsatz, das einen Trägerkorpus (1), einen Griff (2) und einen austauschbaren Kopf (4) umfasst, bei dem der zylindrische Korpus (1) in seinem unteren Teil einen Teil mit Absatz (1a) mit größerem Durchmesser aufweist als sein oberer teil (1b), derart, dass die Positionierung und das Aufstützen eines dem Griff (2) zugeordneten und an ihn angepassten Rings (2a) zugelassen werden, und bei dem der genannte Schlagkopf (4) sich direkt auf den Korpus (1) aufstützt, um auf ihn die gesamte Schlagleistung zu übertragen und bei dem der Griff (2) sich nach hinten durch einen Arm verlängert, **dadurch gekennzeichnet, dass** das Schlagwerkzeug einen Mechanismus umfasst, der die auf das Greifmittel übertragene Energie absorbiert, wobei der genannte Mechanismus ein elastisches Rückholmittel (3) umfasst, das mit dem Trägerkorpus (1), dem Griff (2) und dem austauschbaren Kopf (4) zusammengebaut ist, um eine gemeinsame Basis zu bilden und geeignet ist, anschließend komplementäre Mittel aufzunehmen, die sich gemäß den betroffenen Anwendungen in diese Basis integrieren, und dass der Griff mit einem inneren Teil mit Absatz (1a) angeordnet ist, dessen obere Seite (2d) die Stütze eines elastischen Mittels (3) mit einer Funktion bildet, die die auf den Griff übertragene Energie absorbiert und somit die Vibrationen beschränkt, und dass der austauschbare Schlagkopf einen in dem Ring zentrierten Teil und einen Anhang umfasst, der in eine innere Bohrung des Korpus eingreift.

2. Schlagwerkzeug gemäß Anspruch 1, **dadurch gekennzeichnet, dass** der zylindrische Korpus (1) eine durchquerende Bohrung (1c) aufweist, wobei mit der Teil mit Absatz (1a), der einen größeren Durchmesser aufweist als durch der zugrundeliegende Teil des (1c1) dringt, wobei der Korpus eine Rillung (1d) über die gesamte Höhe des teils (1b) aufweist, der eine Anti-Rotationsfunktion hat.

3. Schlagwerkzeug gemäß Anspruch 2, **dadurch gekennzeichnet, dass** der Griffteil (2) einen Befestigungs- und Zentrierungsring (2a) auf dem Korpus umfasst und innen mit einem inneren Absatz (2b) und einer Kerbe (2c) angeordnet ist, wobei diese geeignet ist, in die auf dem Korpus geformte Rille (1d) einzudringen und dass der innere Teil mit Absatz (2b) den oberen Teil des Korpus (1) umringt und auf seiner oberen horizontalen Seite (2d) eine Stützebene eines elastischen Mittels (3) definiert, die eine Funktion hat, die die auf den Griff übertragene Energie absorbiert, indem sie die Vibrationen beschränkt.

4. Schlagwerkzeug gemäß Anspruch 1, **dadurch gekennzeichnet, dass** in ihrer Länge der Arm des Griffs (2e) eine oder mehrere Aufnahme(n) (2f) zur Aufnahme eines gekrümmten Inbusschlüssels (6) aufweisen kann.

5. Schlagwerkzeug gemäß Anspruch 1, **dadurch gekennzeichnet, dass** das elastische Mittel (3) von dem Typ Wellenfeder oder jeglichen Typs von Mitteln ist, die durch die Funktion eine Kompression gewährleisten.

6. Schlagwerkzeug gemäß Anspruch 1, **dadurch gekennzeichnet, dass** der Schlagkopf (4), der dazu bestimmt ist, austauschbar zu sein, um seiner Beschädigung Rechnung zu tragen, einen in dem Ring (2a) zentrierten, medianen Teil (4a) umfasst, in dem er auf dem elastischen Mittel zum Aufstützen und zur Kompression kommt, und dass der Anhang 4b zylindrisch ist und dass der genannte Kopf auf dem Mittel (3) und durch seine Seite (4e) auf der oberen Seite (1f) des Korpus (1) zum elastischen Aufstützen kommt.

7. Schlagwerkzeug gemäß Anspruch 1, **dadurch gekennzeichnet, dass** es in der Stanzmesser-Anwendung drei komplementäre Teile umfasst, und zwar ein Spannfutter (8), das sich rund um die auf dem Korpus geformte Bogenweite (1a) anpasst und befestigt, eine oder mehrere Verbindungsschraube(n) (7), die radial das Einspannen der Struktur gewährleistet, und ein Schneidwerkzeug (9).

8. Schlagwerkzeug gemäß Anspruch 7, **dadurch gekennzeichnet, dass** auf dem Korpus (1) und auf dem Ring (2a) des Griffs Öffnungen (1n) und (2m) für den Austrag der Schneidabfälle des Materials vorgesehen sind.

9. Schlagwerkzeug gemäß Anspruch 1, **dadurch gekennzeichnet dass** der zylindrische Korpus in seiner Anwendung zur Markierung im Innern ein Markierungswerkzeug (10) empfängt, dessen Ende die Marke aufweist, eine oder mehrere Schraube(n) (7), die in Formen auf dem Endflansch des Korpus angeordnet sind, der das Einspannen in Position gewährleistet.

## Claims

1. Multipurpose striking tool that incorporates a mounting body (1), a handle (2), and an interchangeable head (4), of which the cylindrical body (1) has, at its bottom part, a shouldered part (1a) of greater diameter than its upper part (1b), so as to enable the positioning and bearing of a ring (2a) associated and shaped with the handle (2), with the said striking head (4) bearing directly on the body (1) to transmit it all the power of the strike, and of which the handle (2) is extended at the rear by an arm, **characterized by** the fact that the striking tool includes a mechanism absorbing energy transmitted via the gripping system; the said mechanism incorporates an elastic return system (3) that is assembled on the mounting body (1), the handle (2) and the interchangeable head (4) to constitute a common base, and can subsequently accommodate additional systems that integrate with this base, according to the applications concerned, and by the fact that the handle is fitted with an interior shouldered part (1a) having the function of absorbing energy transmitted to the handle, thereby reducing vibrations, and by the fact that the interchangeable striking head includes a part centered in the ring and an auxiliary part that engages within an interior bore in the body.

2. Striking tool according to claim 1, **characterized by** the fact that the cylindrical body (1) has a bore (1c) traversing with the shouldered part (1a), being of diameter greater than the subadjacent part of (1cl), the body having grooving (1d) over the entire height of the part (1b) having an anti-rotation function.

3. Striking tool according to claim 2, **characterized by** the fact that the handle part (2) includes a ring (2a) for centering and securing on the body, and is fitted internally with an inner shouldering (2b) and a notch (2c), the which can enter the groove (1d) formed on the body, and by the fact that the interior shouldered part (2b) surrounds the upper part of the body (1); on its horizontal upper face (2d) has a surface for the bearing of an elastic system (3) having a function of absorbing energy transmitted to the handle, reducing the vibrations.

4. Striking tool according to claim 1, **characterized by** the fact that, within its length, the arm of the handle (2e) can have one or more housings (2f) for the accommodation of an Allen wrench (6).

5. Striking tool according to claim 1, **characterized by** the fact that the elastic system (3) is of wave spring type, or of any type that implements the compression function.

6. Striking tool according to claim 1, **characterized by** the fact that the striking head (4), which is designed to be interchangeable to take account of damage, includes a central part (4a) centered within the ring (2a) that bears against and is in compression against the elastic system, and by the fact that the auxiliary part (4b) is cylindrical, and by the fact that the said head bears elastically on the system (3) and, via its face (4e), on the upper part (1f) of the body (1).

7. Striking tool according to claim 1, **characterized by** the fact that in the part-carrying application, there are three complementary parts, namely a chuck (8) that fits and attaches around the span (1a) formed on the body, one or more connecting screws (7) that secure the assembly radially, and a cutting tool (9).

8. Striking tool according to claim 7, **characterized by** the fact that, on the body (1) and on the ring (2a) of the handle, there are openings (1n) and (2m) for discarding cut material waste.

9. Striking tool according to claim 1, **characterized by** the fact that, in its application for marking, the cylindrical body internally accommodates a marking tool (10) of which the end presents the mark; one or more screws (7) located in forms in the end collar of the body ensure tightening in position.
